# EUROPÄISCHE PATENTSCHRIFT

(11) **EP 0 687 813 B1**
(45) Veröffentlichungstag und Bekanntmachung des Hinweises auf die Patenterteilung: **14.01.1998**
(21) Anmeldenummer: 95107768.4
(22) Anmeldetag: 22.05.1995
(51) Int. Cl.: F02M 59/28, F02M 59/48

(54) **Verfahren zum Montieren eines Einspritzpumpenelementes sowie ein derartiges Einspritzpumpenelement**
Method for mounting an injection pump element and such an element
Procédé de montage d'un élément d'une pompe d'injection ainsi qu'un tel élément

(30) Priorität: 16.06.1994 DE 4421087
(43) Veröffentlichungstag der Anmeldung: 20.12.1995
(73) Patentinhaber: DEUTZ Aktiengesellschaft, 51063 Köln (DE)
(72) Erfinder: Preuss, Rolf, D-50259 Pulheim (DE); Vonnahme, Josef, D-51145 Köln (DE)

(56) Entgegenhaltungen:
- DE-A- 4 207 702

## Beschreibung

Die Erfindung betrifft ein Verfahren zum Montieren eines Einspritzpumpenelementes einer Brennkraftmaschine und ein derartiges Einspritzpumpenelement, wobei das Einspritzpumpenelement einen Plunger aufweist, der zur Verstellung der Kraftstoffördermenge einen einen Verstellstift tragenden Lenkhebel aufweist, wobei der Verstellstift in eine Ausnehmung einer Regelstange einsetzbar ist.

Ein derartiges Verfahren und eine derartige Vorrichtung sind aus der DE-42 07 702 A bekannt. Zum Montieren und Einstellen der Einspritzpumpenelemente wird die Regelstange gegen einen festen Anschlagstift, der in eine Längsnut der Regelstange eingreift, gedrückt und festgehalten. In dieser Stellung der Regelstange werden die Einspritzpumpenelemente mit einem Verstellstift, der über einen Lenkhebel mit dem Plunger des Einspritzpumpenelementes verbunden ist, in eine Ausnehmung der Regelstange eingesetzt und das Einspritzpumpenelemente so verdreht, daß der Lenkhebel an einem Anschlag des Einspritzpumpenelementes anliegt. In dieser Stellung wird dann das Einspritzpumpenelement festgeschraubt.

Der Erfindung liegt die Aufgabe zugrunde, ein Verfahren zur Montage eines Einspritzpumpenelementes und ein derartiges Einspritzpumpenelement anzugeben bzw. bereitzustellen, daß gegenüber dem aufgezeigten Stand der Technik verbessert ist.

Diese Aufgabe wird durch die erfindungsgemäßen Merkmale der unabhängigen Patentansprüche gelöst. Dabei lag dem Wunsch nach einer Verbesserung des Montageverfahrens gegenüber dem Stand der Technik die Erkenntnis zugrunde, daß bei den bisher montierten Einspritzpumpenelementen Beschädigungen an dem Verstellstift und dem Lenkhebel auftreten konnten. Nach den der Erfindung zugrunde liegenden Erkenntnissen wurden die Beschädigungen durch den Regler verursacht, der während des Regelvorgangs die Regelstange mit hoher Geschwindigkeit bewegt. Dabei stößt die Regelstange gegen einen in einer Längsnut der Regelstange angeordneten starren Regelstangenanschlag, wobei dieser Regelstangenanschlag aber gleichzeitig für die Einstellung des Lenkhebels an dessen Anschlag benuzt wird. Wird nun der Lenkhebel und daher auch der Verstellstift um ein auch nur geringes Maß bei der Montage gegenüber dem Regelstangenanschlag so verdreht, daß die Regelstange bei den vom Regler hervorgerufenen Bewegungen nicht gegen den Regelstangenanschlag sondem gegen den Anschlag des Lenkhebels anstieß, so konnte durch die hohen wirkenden Kräfte der Verstellstift oder der Lenkhebel beschädigt werden. Dieser Nachteil wird durch die erfindungsgemäße Vorrichtung und das erfindungsgemäße Verfahren vermieden. Dabei ist das erfindunsgemäße Verfahren derart ausgestaltet, daß die Regelstange bei der Montage der Einspritzpumpenelemente gegen einen fedemd nachgiebigen Regelstangenanschlag gedrückt wird und daß in dieser Montagestellung der Lenkhebel gegen einen eigenen Anschlag gedreht mit dem Verstellstift in die Ausnehmung der Regelstange eingesetzt und befestigt wird. Durch dieses Verfahren wird die Regelstange bei der Montage bewußt und gezielt um ein geringes Maß weiter verstellt als dies im Normalbetrieb durch den Regler möglich ist. In dieser Montageposition werden dann die einzelnen Einspritzpumpenelemente zu der Regelstange ausgerichtet. Durch dieses Verfahren ist gewährleistet, daß im normalen Betrieb, wenn der Regler die Regelstange bewegt, bei einem Anliegen der Regelstange an dem Regelstangenanschlag der Lenkhebel des Einspritzpumpenelementes gerade noch nicht an seinem Anschlag anliegt. Dadurch ist sichergestellt, daß der Verstellstift bzw. der Lenkhebel bei allen Betriebsbedingungen frei bewegt werden können ohne gegen einen Anschlag anzustoßen. Dadurch ist die Gefahr von möglichen Beschädigungen ausgeschaltet. In Weiterbildung ist dabei der Regelstangenanschlag so fedemd nachgiebig ausgestaltet, daß er beispielsweise bei der Montage der Einspritzpumpenelemente mit einer Kraft von 500 Newton belastet wird und bei eben dieser Last um ein bestimmtes Wegmaß nachgibt. Im normalen Betrieb der Brennkraftmaschine bewegt der Regler die Regelstange maximal mit einer solchen Geschwindigkeit, daß eine Kraft von beispielsweise 300 Newton auftritt. Diese Kraft reicht somit nicht aus, den Regelstangenanschlag um das bei der Montage mögliche zusätzliche Wegmaß zu verstellen.

In Weiterbildung der Erfindung wird der Lenkhebel des Einspritzpumpenelementes zur Einstellung der Grund-Fördermenge gegen den Anschlag gedreht und der Verstellstift gegen die Montagebewegungsrichtung der Regelstange gedrückt. Durch dieses Verfahren ist sichergestellt, daß bei normalen Betrieb der Brennkraftmaschine und des Reglers der Lenkhebel nicht gegen seinen Anschlag stoßen kann. Mögliche Beschädigungen sind daher ausgeschlossen. Die Einstellung der Grund-Fördermenge ist dadurch nicht beeinflußt, da der Lenkhebel von dem Anschlag bis zu einer Verstellung der Grund-Fördermenge um einen kleinen Verstellweg ohne eine Beeinflussung der Fördermenge verstellt werden kann.

Bei den Weiterbildungen zu dem entsprechenden Einspritzpumpenelement ist vorgesehen, daß der Anschlag eine Feder ist. Diese Feder kann in verschiedenster Art ausgebildet sein, wobei sie in allen Variationen das Erfordernis zu erfüllen hat, daß sie bei der Montage der Einspritzpumpenelemente die Regelstange um ein geringes Wegmaß weiter als in der normalen Reglerbewegung verstellbar ist.

In Weiterbildung der Erfindung ist der Anschlag eine Spannhülse. Eine Spannhülse eignet sich besonders als fedemd nachgiebiger Regelstangenanschlag, da diese schon von ihrer Grund konstruktion her als Federelement ausgebildet ist. Dabei kann in Weiterbildung der Erfindung aber auch vorgesehen sein, in die Spannhülse bewußt ein zusätzliches Federelement zu integrieren. Dieses wird bevorzugt durch zwei übereinanderliegende Schlitze in der Spannhülse bewirkt. Dieses Federelement wirkt dann mit der Regelstange zusammen.

Dabei ist in Weiterbildung der Erfindung der Federweg so bemessen, daß dieser zwischen 0,1 und 0,6, vorzugsweise 0,3 mm beträgt. Dieses Maß reicht aus, um ein Auftreffen des Verstellstiftes bzw. des Lenkhebels auf dem Anschlag des Einspritzpumpenelementes sicher zu vermeiden.

Vorteilhafte Weiterbildungen der Erfindung sind in der das in den Figuren dargestellte Ausführungsbeispiel beschreibenden Zeichnungsbeschreibung der Erfindung näher erläutert. Es zeigen:
- Figur 1:: Zwei Einspritzpumpenelemente, die mit einer Regelstange zusammenwirken,
- Figur 2:: einen Schnitt durch ein Haltestück einer Spannhülse mit einer anliegenden Regelstange,
- Figur 3:: einen Schnitt A-A gemäß Figur 2 und
- Figur 4:: einen Schnitt B-B gemäß Figur 2.

Die in Figur 1 dargestellten Einspritzpumpenelemente 1, 1', sind von ihrem Aufbau her gesehen identisch und werden direkt in das Kurbelgehäuse einer selbstzündenden Brennkraftmaschine eingesteckt. Die Erfindung ist allerdings nicht auf derartig ausgebildete Brennkraftmaschinen bzw. Einspritzpumpenelemente 1, 1' beschränkt, sondem kann auch bei Einspritzpumpenelementen angewendet werden, die in ein separates Gehäuse als beispielsweise Reiheneinspritzpumpen eingesetzt werden.

Die Einspritzpumpenelemente 1, 1' weisen je einen zylindrischen Grundkörper 2 auf, in dem jeweils ein Plunger 3 axial und radial bewegbar ist. Durch die axiale Bewegung wird der Kraftstoff von einem Niederdrucksystem in ein Hochdrucksystem gefördert und die Menge des geförderten Kraftstoffs wird durch die radiale Drehstellung des mit einer Schrägkantensteuerung versehenen Plungers 3 festgelegt. Dementsprechend müssen die einzelnen Einspritzpumpenelemente 1, 1' so eingestellt werden, daß sie bei einer gemeinsamen Radialverstellung der Plunger 3 gleiche Fördermengen fördem. Die gemeinsame radiale Verdrehung der Plunger 3 erfolgt über Lenkhebel 4, die mit dem Plunger 3 fest verbunden sind und auf dem dem Plunger 3 abgewandten Ende jeweils einen Verstellstift 5 tragen. Dieser Verstellstift 5 ragt in der Normalstellung in eine Ausnehmung 6 einer Regelstange 7 und wird von dieser geführt. Wird die Regelstange 7 in ihrer Achsrichtung verschoben, verdreht sie somit gleichzeitig die Plunger 3 um jeweils gleiche Beträge. Zum Einstellen der Grund-Fördermenge wird die Regelstange 7 in Montagebewegungsrichtung 8 beispielsweise durch ein Montagewerkzeug so bewegt, bis sie mit einem Endanschlag 9 einer Längsausnehmung 10 an einer Spannhülse 11 anliegt und durch die durch das Montagewerkzeug aufgebrachte Kraft zumindest einen Teil der Spannhülse 11 fedemd nachgiebig in Montagebewegungsrichtung 8 verschiebt. In dieser Stellung wird die Regelstange 7 blockiert und die Einspritzpumpenelemente 1, 1' mit ihrem Grundkörper 2 in Richtung der Pfeile 12 mit dem Lenkhebel 4 und dem Verstellstift 5 in die Ausnehmung 6 der Regelstange 7 eingedreht. Während des Eindrehvorgangs liegt der Lenkhebel 4 an einem Anschlag des Grundkörpers 2 an. Nachdem die Einspritzpumpenelemente 1, 1' derart eingesetzt sind, werden sie in dieser Stellung festgeschraubt und anschließend das die Regelstange festhaltende Montagewerkzeug entfernt. Damit bewegt sich die Regelstange 7 um einen geringen Wegbetrag entgegen der Montagebewegungsrichtung 8 zurück und entfernt somit die Verstellstifte 5 bzw. die Lenkhebel 4 um einen geringen Betrag von den jeweiligen Anschlägen 13. Während des Betriebs der Brennkraftmaschine kann nunmehr der Regler die Regelstange nur noch so weit bewegen, bis sie an die Spannhülse 11 anliegt ohne diese fedemd nachgiebig zu bewegen.

Weiterhin werden bei einem einfachen Einstellverfahren der Fördermenge der Einspritzpumpenelemente die einzelnen Einspritzpumpenelemente mit einem konstanten Drehmoment beaufschlagt. Dies führt bereits zu einer hohen Einstellgenauigkeit, die für viele Anwendungsfälle ausreicht. Die einzelnen Einspritzpumpenelemente 1, 1' können aber unterschiedliche Reibmomente beim Verdrehen der Pumpenelemente aufweisen. Wird nun der Verstellstift 5 gegen die Seitenwand der Ausnehmung 6 gedreht, erhöht sich das aufzubringende Drehmoment. Während nun das Einspritzpumpenelement 1' bis zum Erreichen des konstanten Drehmoments um einen Betrag a weitergedreht wird, kann das Einspritzpumpenelement 1 um einen Betrag b bis zum Erreichen des konstanten Drehmoments weiterzudrehen sein, wenn dessen Reibmoment geringer ist.

Bei einem verbesserten Einstellverfahren werden die Grundkörper 2 der Einspritzpumpenelemente 1, 1' wiederrum so weit verdreht, bis die Verstellstifte 5 an der Seitenwand der Ausnehmung 6 der Regelstange 7 anliegen. Dabei wird das aufzubringende Drehmoment gemessen. Nach dem Anliegen des Verstellstiftes 5 an der Seitenwand oder schon während des Drehvorganges wird nun auf das bisher gemessene Drehmoment ein jeweils konstanter Betrag aufaddiert und mit diesem erhöhten Drehmoment wird der Grundkörper 2 weitergedreht. Dadurch ergibt sich für beide Einspritzpumpenelemente 1, 1' eine konstante Zusatzverdrehung um eine Wegstrecke c, womit eine identische Einstellung der Grund-Fördermenge von allen Einspritzpumpenelementen 1, 1' sichergestellt ist.

Im übrigen ist die Erfindung nicht auf die Einstellung der Grund-Fördermenge von 2 Einspritzpumpenelementen beschränkt, sondem es kann eine beliebige Anzahl von Einspritzpumpenelementen mit dem erfindungsgemäßen Verfahren eingestellt werden.

Figur 2 zeigt die Spannhülse 11, die in ein Haltestück 14 eingesetzt ist. Dabei ist in das Haltestück 14 eine Bohrung 15 eingearbeitet, in die die Spannhülse 11 eintreibbar ist. Rechtwinklig zu der Bohrung 15 ist in das Haltestück 14 eine Öffnung 16 zur Aufnahme der Regelstange 7 eingearbeitet. Dabei wird zunächst die Regelstange 7 in die Öffnung eingeschoben, so daß diese mit der Längsausnehmung 10 mit der Bohrung 15 zusammenwirkt. Danach wird die Spannhülse 11 in die Bohrung 15 eingetrieben. Die Regelstange 7 ist nun soweit bewegbar, bis sie mit dem Endanschlag 9 an der Spannhülse 11 anliegt. Zur Montage der Einspritzpumpenelemente 1, 1' ist die Regelstange dann noch um eine geringe Wegstrecke von vorzugsweise 0,3 mm unter erhöhtem Kraftaufwand weiter bewegbar. Dies wird dadurch erreicht, daß die Spannhülse 11 beidseits der Öffnung 16 Schlitze 17 aufweist, die in dem mit dem Endanschlag 9 der Regelstange 7 zusammenwirkenden Bereich ein Federelement bilden.

Die Figuren 3 und 4 zeigen weitere Einzelheiten, wobei in Figur 4 insbesondere eine gegenüber der Figur 1 abweichende Ausgestaltung des Endanschlags 9' dargestellt ist.

## Patentansprüche

1. Verfahren zum Montieren eines Einspritzpumpenelementes (1,1') einer Brennkraftmaschine, wobei das Einspritzpumpenelement (1,1') einen Plunger (3) aufweist, der zur Verstellung der Kraftstoffördermenge einen einen Verstellstift (5) tragenden Lenkhebel (4) aufweist, wobei der Verstellstift (5) in eine Ausnehmung (6) einer Regelstange (7) einsetzbar ist, dadurch gekennzeichnet, daß die Regelstange (7) bei der Montage der Einspritzpumpenelemente (1, 1') gegen einen federnd nachgiebigen Regelstangenanschlag (11) gedrückt wird, und daß in dieser Montagestellung der Lenkhebel (4) gegen einen eigenen Anschlag (13) gedreht mit dem Verstellstift (5) in die Ausnehmung (6) der Regelstange (7) eingesetzt und befestigt wird.

2. Verfahren nach Anspruch 1, dadurch gekennzeichnet, daß der Lenkhebel (4) des Einspritzpumpenelementes (1, 1') zur Einstellung der Grund-Fördermenge gegen den Anschlag (13) gedreht wird und der Verstellstift (5) gegen die Montagebewegungsrichtung (8) der Regelstange (7) gedrückt wird.

3. Einspritzpumpenelement (1,1') einer Brennkraftmaschine, wobei das Einspritzpumpenelement (1,1') einen Plunger (3) aufweist, der zur Verstellung der Kraftstoffördermenge einen einen Verstellstift (5) tragenden Lenkhebel (4) aufweist, wobei der Verstellstift (5) in eine Ausnehmung (6) einer Regelstange (7) einsetzbar ist und wobei die Regelstange (7) gegen einen Regelstangenanschlag (11) drücktbar ist, dadurch gekennzeichnet, daß der Regelstangenanschlag (11) derart federnd nachgiebig gebildet ist, daß bei der Montage der Einspritzpumpenelemente (1, 1') die Regelstange (7) gegen den Regelstangenanschlag (11) verschiebbar ist, und daß im Normalbetrieb der Brennkraftmaschine die Regelstange (7) an den Regelstangenanschlag (11) anliegt ohne diesen federnd nachgiebig zu bewegen.

4. Einspritzpumpenelement (1,1') einer Brennkraftmaschine nach Anspruch 3, dadurch gekennzeichnet, daß der Regelstangenanschlag (11) eine Feder ist.

5. Einspritzpumpenelement (1,1') einer Brennkraftmaschine nach Anspruch 3, dadurch gekennzeichnet, daß der Regelstangenanschlag (11) eine Spannhülse (11) ist.

6. Einspritzpumpenelement (1,1') einer Brennkraftmaschine nach Anspruch 5, dadurch gekennzeichnet, daß die Spannhülse (11) ein Federelement aufweist.

7. Einspritzpumpenelement (1,1') einer Brennkraftmaschine nach einem der Ansprüche 5 oder 6, dadurch gekennzeichnet, daß die Spannhülse (11) zwei Schlitze (17) aufweist, die das Federelement begrenzen.

8. Einspritzpumpenelement (1,1') einer Brennkraftmaschine nach einem der Ansprüche 3 bis 6, dadurch gekennzeichnet, daß der Federweg 0,1 bis 0,6 mm, vorzugsweise 0,3 mm beträgt.

## Claims

1. A method for the mounting of a fuel injection pump element (1, 1') of an internal combustion engine, wherein the fuel injection pump element (1, 1') is provided with a plunger (3) which has a control lever (4) bearing an adjusting pin (5) for the adjustment of the fuel delivery volume, wherein the adjusting pin (5) is insertable in a recess (6) of a control rod (7), characterised in that during the mounting of the fuel injection pump element (1, 1') the control rod (7) is pressed against a resilient control rod stop (11) and that in this mounting position the control lever (4) is turned towards its own limit stop (13) with the adjusting pin (5) inserted and secured in the recess (6) of the control rod (7).

2. A method according to claim 1, characterised in that the control lever (4) of the fuel injection pump element (1, 1') is turned towards the limit stop (13) for adjustment of the basic delivery volume and the adjusting pin (5) is pressed counter to the mounting movement direction (8) of the control rod (7).

3. A fuel injection pump element (1, 1') of an internal combustion engine, wherein the fuel injection pump element (1, 1') is provided with a plunger (3) which has a control lever (4) bearing an adjusting pin (5) for the adjustment of the fuel delivery volume, with the adjusting pin (5) insertable in a recess (6) of a control rod (7) and wherein the control rod (7) can be pressed against a control rod stop (11), characterised in that the control rod stop ( 1 1 ) is formed in such a resilient manner so that during the mounting of the fuel injection pump element (1, 1') the control rod (7) can be slid against the control rod stop (11) and that during normal operation of the internal combustion engine the control rod (7) abuts the control rod stop (11) without moving it in a resilient manner.

4. A fuel injection pump element (1, 1') of an internal combustion engine according to claim 3, characterised in that the control rod stop (11) is a spring.

5. A fuel injection pump element (1, 1') of an internal combustion engine according to claim 3, characterised in that the control rod stop (11) is a split sleeve (11).

6. A fuel injection pump element (1, 1') of an internal combustion engine according to claim 5, characterised in that the split sleeve (11) has a spring element.

7. A fuel injection pump element (1, 1') of an internal combustion engine according to either claim 5 or 6, characterised in that the split sleeve (11) has two slots which limit the spring element.

8. A fuel injection pump element (1, 1') of an internal combustion element according to any one of claims 3 to 6, characterised in that the spring excursion is between 0.1 and 0.6 mm, and is preferably 0.3 mm.

## Revendications

1. Procédé de montage d'un élément de pompe d'injection (1, 1') d'un moteur à combustion interne,
cet élément (1, 1') comprenant un plongeur (3) muni d'un levier de guidage (4) portant une tige de réglage (5) pour régler le débit de carburant,
la tige de réglage (5) se logeant dans une cavité (6) d'une barre de réglage (7),
caractérisé en ce qu'
au montage des éléments de pompe d'injection (1, 1') on pousse la barre de réglage (7) contre une butée élastique souple (11) de la barre de réglage et
dans cette position de montage, on tourne le levier de guidage (4) contre sa propre butée (13) avec la tige de réglage (5) logée dans la cavité (5) de la barre de réglage (7) pour être fixée.

2. Procédé selon la revendication 1,
caractérisé en ce qu'
on tourne le levier de guidage (4) de l'élément de pompe d'injection (1, 1') contre la butée (13) pour régler la quantité de base à débiter et on pousse la tige de réglage (5) dans la direction opposée à la direction de déplacement de montage (8) de la barre de réglage (7).

3. Elément de pompe d'injection (1, 1') d'un moteur à combustion interne,
• cet élément (1, 1') comprenant un plongeur (3) muni d'un levier de guidage (4) portant une tige de réglage (5) pour régler la quantité de carburant débitée,
• la tige de réglage (5) se logeant dans une cavité (6) de la barre de réglage (7) et
• la barre de réglage (7) pouvant se pousser contre une butée (11) de la barre de réglage
caractérisé en ce que
la butée (11) de la barre de réglage est souple élastiquement pour qu'au montage des éléments de la pompe d'injection (1, 1'), la barre de réglage (7) puisse être coulissée contre sa butée (11) et
en fonctionnement normal du moteur à combustion interne, la barre de réglage (7) vient contre sa butée (11) sans déplacer celle-ci de manière élastique.

4. Elément de pompe d'injection (1, 1') d'un moteur à combustion interne selon la revendication 3,
caractérisé en ce que
la butée (11) de la barre de réglage est un ressort.

5. Elément de pompe d'injection (1, 1') d'un moteur à combustion interne selon la revendication 3,
caractérisé en ce que
la butée (11) de la barre de réglage est un manchon de serrage (11).

6. Elément de pompe d'injection (1, 1') d'un moteur à combustion interne selon la revendication 5,
caractérisé en ce que
le manchon de serrage (11) comporte un élément à ressort.

7. Elément de pompe d'injection (1, 1') d'un moteur à combustion interne selon l'une quelconque des revendications 5 et 6,
caractérisé en ce que
le manchon de serrage (11) comporte deux fentes (17) délimitant l'élément élastique.

8. Elément de pompe d'injection (1, 1') d'un moteur à combustion interne selon l'une quelconque des revendications 3 à 6,
caractérisé en ce que
la course de ressort est comprise entre 0,1 et 0,6 mm et égale de préférence à 0,3 mm.
